# FASCICULE DE BREVET EUROPEEN

(11) **EP 1 030 027 B1**
(45) Date de publication et mention de la délivrance du brevet: **02.11.2006**
(21) Numéro de dépôt: 00460014.4
(22) Date de dépôt: 16.02.2000
(51) Int. Cl.: E06B 9/165

(54) **Dipsositif de volet roulant, fractionné en deux parties, à fenêtre variable**
In zwei Teile geteilter Rolladen mit variablem Fenster
Roller shutter, split in two parts with a variable window

(30) Priorité: 17.02.1999 FR 9902138
(43) Date de publication de la demande: 23.08.2000
(73) Titulaire: Renaud, M. Hervé, 35600 Redon (FR)
(72) Inventeur: Renaud, M. Hervé, 35600 Redon (FR)
(74) Mandataire: Vidon, Patrice

(56) Documents cités:
- US-A- 2 921 628

## Description

La présente invention concerne un dispositif de volet roulant s'appliquant sur tous les types de volets roulants existant traditionnellement dans le bâtiment.

Les volets existants sont construits d'un panneau unique (à lattes plastiques, acier, aluminium ou bois), enroulés sur un axe. Ils se déroulent pour descendre et fermer une ouverture. Vous pouvez actuellement descendre le volet du quart (voir figure 1.1), demi (voir figure 1.2), trois-quarts (voir figure 1.3), totalité (voir figure 1.4) ou comme il vous plaît, de façon à obstruer d'abord la partie haute de l'ouverture, puis la totalité. L'inconvénient de ce système est que le volet, descendu du quart ou à la moitié vous masque la vue vers l'extérieur alors que la personne à l'extérieur voit votre intérieur par la partie non masquée du bas. Descendu même au trois-quarts ou plus, il laissera rentrer le chat des voisins, des feuilles mortes, etc.. ou au contraire laissera sortir le chien.

Le document US 2291 628 décrit un dispositif de volet à lattes monté sur un enrouleur, les lattes étant reliées entre elles par des liaisons flexibles formées de chaînettes sur lesquelles sont montées des billes. Ce dispositif permet de choisir si l'on souhaite que les lattes soient faiblement espacées les unes des autres de façon à laisser passer un peu de lumière et d'air, ou si l'on souhaite au contraire qu'elles soient accolées les unes aux autres. Cette technique de l'art antérieur, présente les mêmes inconvénients que ceux cités ci-avant.

Le dispositif selon l'invention permet de remédier à ces inconvénients. La présente invention est une volet roulant fractionné en deux parties, permettant d'avoir une ouverture, réglable, entre ces deux parties. En activant le système de déroulement, la première partie, appelée "partie basse" (1) et dont la hauteur peut être choisie par le client, va descendre (voir figure 2.1) puis continuer jusqu'en bas (voir figure 2.3) ou pas tout à fait jusqu'en bas si on veut laisser sortir le chat (voir figure 2.2). Simultanément, la deuxième partie, appelée "partie haute" (2) va se dérouler avec retard, laissant ainsi une "fenêtre" dont la hauteur est aussi choisie. En continuant d'activer le déroulement du volet, la partie haute continue à descendre (voir figure 2.4) (la partie basse étant déjà arrivée en bas), et la "fenêtre" se rétrécit à volonté jusqu'à occultation complète (voir figure 2.5). A l'inverse, en activant l'enroulement du volet, la partie haute (2) s'enroulant, la fenêtre apparaîtra de nouveau (voir figure 2.4) puis la partie basse remontera jusqu'à enroulement total du volet.

Mode de réalisation : Volet roulant à lattes horizontales dont le panneau est fractionné en deux parties : partie haute (2) et partie basse (1). La partie fenêtre peut être obtenue par liaison de la partie haute (2) à la partie basse (1), grâce par exemple à une lame d'acier souple (pour permettre son enroulement sur le roulant) liée à la partie basse et s'escamotant dans la partie haute lorsque celle-ci se baisse, (ou inversement être fixée sur la partie haute et rentrer dans la partie basse) voir figure 3.
Une ouverture C1 est ménagée dans les bouts de la latte haute (1a) de la partie basse (1) du volet et dans les bouts de la latte basse (10) de la partie haute (2) du volet ainsi qu'une fente permettant juste le passage de la lame d'acier C5. L'ouverture et la fente permettent de passer la lame d'acier de liaison C5 avec sa butée haute C3 et sa butée basse C4 ainsi que d'éventuels renforts de "sous-butée". Ces butées peuvent être serties sur la lame d'acier ou être découpées dans celles-ci comme des flèches ayant la forme des butées. Cette lame ressemble à un mètre-ruban en acier ou à une lame de scie à ruban. Les lames d'acier seront dimensionnées après étude de résistance selon les modèles et leurs dimensions. Un capuchon démontable C2 obture l'ouverture et la fente C1.

Un passage C6 de la largeur et de l'épaisseur de la butée C3 sera réalisé dans les lattes de volet de la partie supérieure, de telle façon que, lorsque la partie haute du volet descend sur la partie basse qui est en appui au sol, la butée C3 s'escamote dans ces lattes en guidant la lame d'acier de liaison C5 qui disparaîtra au fur et à mesure du déroulement de la partie haute du volet (voir figures 2.4 et 2.5). Inversement, la lame C5 réapparaîtra à l'enroulement. La longueur des lames d'acier C5 détermine la hauteur de la fenêtre et pourra donc être choisie en fonction de chaque besoin (voir figures 2.2 et 2.3). La lame d'acier de liaison, souple et inoxydable peut être remplacée par un câble inox souple monotoron avec butées serties. Les lames de liaison ou les câbles peuvent être en une autre matière, du moment qu'ils se tiennent rigides dans la position déployée et soient suffisamment souples pour obtenir la position enroulée. Les guides en U de volets installés sur les dormants verticaux des ouvertures à équiper seront suffisamment larges pour masquer et protéger les lames d'acier de liaison.
La figure 1 représente le système de volet roulant de l'art antérieur :
   Figure 1.1 : volet descendu d'un quart ;
   Figure 1.2 : volet descendu de moitié ;
   Figure 1.3 : volet descendu aux trois-quarts ;
   Figure 1.4 : volet entièrement descendu.
La figure 2 illustre le dispositif selon l'invention.
   Figure 2.1 : début de descente de la partie basse ;
   Figure 2.2 : partie basse presque entièrement descendue (laissant un petit passage) ;
   Figure 2.3 : partie basse descendue entièrement laissant la fenêtre dans sa taille maximale ;
   Figure 2.4 : réduction de la fenêtre ;
   Figure 2.5 : volet entièrement fermé.
Les figures 3 et 4 proposent un système de réalisation de la liaison entre partie basse et partie haute.

C1 : ouverture dans le bout de latte de volet
C2 : capuchon pour l'ouverture C1
C3 : butée haute pour C5
C4 : butée basse pour C5
C5 : lame d'acier de liaison

## Revendications

1. Dispositif de volet roulant comprenant un volet roulant et au moins un système d'enroulement et de déroulement dudit volet roulant,
**caractérisé en ce que** ledit volet roulant est fractionné en deux parties, à savoir une partie haute (2) et une partie basse (1), constituées chacune de plusieurs lattes, lesdites parties étant reliées entre elles par des moyens permettant de ménager entre celles-ci une fenêtre à hauteur réglable par actionnement dudit système d'enroulement et de déroulement,
lesdits moyens incluant au moins deux lames souples ou câbles souples de liaison (C5) présentant à leurs extrémités une butée supérieure (C3) et une butée inférieure (C4), lesdits lames ou câbles ayant une longueur correspondant à la hauteur de plusieurs lattes dudit volet,
la partie basse (1) de volet roulant présentant une lame haute (1a) pourvue, à chacune de ses extrémités, d'une ouverture (C1) et d'une fente aptes à coopérer avec les butées inférieures (C4) desdites lames ou desdits câbles de liaison (C5),
la partie haute (2) présentant une lame basse (10) pourvue, à chacune de ses extrémités, d'une ouverture (C1) et d'une fente aptes à coopérer avec les butées supérieures (C3) desdites lames ou desdits câbles de liaison (C5),
lesdits moyens pouvant s'escamoter respectivement dans ladite partie haute ou dans ladite partie basse.

2. Dispositif selon la revendication 1 **caractérisé en ce que** ladite partie haute (2) du volet roulant présente deux passages latéraux (C6) dans lesquels lesdites lames ou lesdits câbles de liaison (C5) peuvent s'escamoter.

3. Dispositif de volet roulant selon la revendication 1 ou 2 **caractérisé en ce qu'**il comprend des capuchons (C2) coopérant avec les extrémités desdites lattes (1,10) pour fermer lesdites ouvertures (C1).

4. Dispositif de volet roulant selon l'une quelconque des revendications 1 à 3 **caractérisé en ce qu'**il inclut des guides en U destinés à être installés sur les dormants verticaux d'ouverture à équiper, lesdits guides en U présentant une largeur suffisante pour masquer et protéger lesdites lames ou lesdits câbles de liaison (C5).

5. Dispositif de volet roulant selon l'une quelconque des revendications 1 à 4 en ce que lesdites lames ou lesdits câbles de liaison (C5) sont pourvus de renforts de sous-butée.

6. Dispositif de volet roulant selon l'une quelconque des revendications 1 à 5 **caractérisé en ce que** lesdites butées (C3,C4) sont découpées dans lesdites lames de liaison ou sont serties sur lesdites lames ou lesdits câbles de liaison (C5).

## Claims

1. Rolling-shutter device comprising a rolling shutter and at least one system for rolling up and unrolling the said rolling shutter;
**characterised in that** the said rolling shutter is split into two parts, namely a top part (2) and a bottom part (1), each of which is made up of a number of slats, the said parts being connected with one another by means which make it possible to arrange between them a window of adjustable height by actuation of the said rolling-up and unrolling system; the said means including at least two flexible linking strips or flexible linking cables (C5) having an upper stop (C3) and a lower stop (C4) at their ends, the said strips or cables having a length which corresponds to the height of a number of slats of the said shutter;
the bottom part (1) of the rolling shutter having a top strip (1a) which is provided, at each of its ends, with an opening (C1) and with a slot, which opening and slot are capable of cooperating with the lower stops (C4) of the said linking strips or the said linking cables (C5);
the top part (2) having a bottom strip (10) which is provided, at each of its ends, with an opening (C1) and with a slot, which opening and slot are capable of cooperating with the upper stops (C3) of the said linking strips or the said linking cables (C5);
the said means being capable of being retracted into the said top part or into the said bottom part respectively.

2. Device according to Claim 1, **characterised in that** the said top part (2) of the rolling shutter has two lateral passages (C6) into which the said linking strips or the said linking cables (C5) can be retracted.

3. Rolling-shutter device according to Claim 1 or 2, **characterised in that** it comprises covers (C2) which cooperate with the ends of the said slats (1,10) in order to close the said openings (C1).

4. Rolling-shutter device according to any of Claims 1 to 3, **characterised in that** it includes U-shaped guides which are intended to be installed on the vertical frames of the opening to be equipped, the said U-shaped guides having a width sufficient to mask and protect the said linking strips or the said linking cables (C5).

5. Rolling-shutter device according to any of Claims 1 to 4, **characterised in that** the said linking strips or the said linking cables (C5) are provided with under-stop reinforcements.

6. Rolling-shutter device according to any of Claims 1 to 5, **characterised in that** the said stops (C3, C4) are cut out of the said linking strips or are crimped onto the said linking strips or the said linking cables (C5).

## Patentansprüche

1. Rollladenvorrichtung, bestehend aus einem Rollladen und mindestens einem Auf- und Abrollsystem für den besagten Rollladen,
**dadurch gekennzeichnet, dass** der Rollladen in zwei Teile aufgeteilt ist, nämlich einen oberen Teil (2) und einen unteren Teil (1), die jeweils aus mehreren Latten gebildet werden,
wobei diese Teile untereinander durch Mittel verbunden sind, die das Einrichten eines einstellbaren Fensters zwischen diesen Tellen durch Betätigen des besagten Auf- und Abrollsystems ermöglichen,
wobei diese Mittel mindestens zwei biegsame Lamellen oder biegsame Verbindungsseile (C5) umfassen, die an ihren Enden einen oberen Anschlag (C3) und einen unteren Anschlag (C4) aufweisen, wobei die Länge dieser Lamellen oder Seile der Höhe mehrerer Latten des Rollladens entspricht,
wobei der untere Teil (1) des Rollladens eine obere Lamelle (1a) umfasst, die an jedem Ende jeweils eine Öffnung (C1) und einen Schlitz aufweist, welche mit den unteren Anschlägen (C4) der Verbindungslamellen bzw. -seile (C5) zusammenwirken,
wobei der obere Teil (2) eine untere Lamelle (10) umfasst, die an jedem Ende jeweils eine Öffnung (C1) und einen Schlitz aufweist, die mit den oberen Anschlägen (C3) dieser Verbindungslamellen oder -seile (C5) zusammenwirken,
wobei diese Mittel jeweils im oberen oder im unteren Teil verborgen werden können.

2. Vorrichtung nach Anspruch 1,
**dadurch gekennzeichnet, dass** der obere Teil (2) des Rollladens zwei seitliche Durchgänge (C6) aufweist, in denen sich die erwähnten Verbindungslamellen oder -seile (C5) verbergen lassen.

3. Rollladenvorrichtung nach einem der Ansprüche 1 oder 2,
**dadurch gekennzeichnet, dass** sie Kappen (C2) aufweist, die mit den Enden der Latten (1, 10) zusammenwirken, um die Öffnungen (C1) zu verschließen.

4. Rollladenvorrichtung nach einem der Ansprüche 1 bis 3,
**dadurch gekennzeichnet, dass** sie U-förmige Führungsschienen aufweist, die für den Einbau in den senkrechten Rahmenteilen der auszustattenden Öffnungen ausgelegt sind, wobei die Breite dieser U-förmigen Führungsschienen ausreichend ist, um die erwähnten Verbindungslamellen bzw, -seile (C5) zu verbergen und zu schützen.

5. Rollladenvorrichtung nach einem de Ansprüche 1 bis 4,
**dadurch gekennzeichnet, dass** diese Verbindungslamellen bzw. -seile (C5) unterhalb der Anschläge liegende Verstärkungen aufweisen.

6. Rollladenvorrichtung nach einem de Ansprüche 1 bis 5,
**dadurch gekennzeichnet, dass** die Anschläge (C3, C4) in den Verbindungslamellen ausgeschnitten bzw. auf den Verbindungslamellen bzw. -seilen (C5) durch Aufquetschen angebracht sind.
